# EUROPÄISCHE PATENTANMELDUNG

(11) **EP 4 711 547 A1**
(43) Veröffentlichungstag der Anmeldung: **18.03.2026**
(21) Anmeldenummer: 25200707.5
(22) Anmeldetag: 08.09.2025
(51) Int. Cl.: E04B 2/96, E04B 1/94

(54) **BRANDSCHUTZEINLAGE FÜR DEN MONTAGESTOSS IM TRENNUNGSBEREICH VON ZWEI ANEINANDERGRENZENDEN PFOSTEN EINER PFOSTEN-RIEGEL-KONSTRUKTION**

(30) Priorität: 12.09.2024 DE 102024126268
(71) Anmelder: HYDRO EXTRUDED SOLUTIONS AS, 0283 Oslo (NO)
(72) Erfinder: Volkelt, Thomas, 58089 Hagen (DE)
(74) Vertreter: Meissner Bolte Partnerschaft mbB

(57) **Zusammenfassung**

Die Erfindung betrifft eine Brandschutzeinlage (2) für den Montagestoß im Trennungsbereich von zwei aneinandergrenzenden Pfosten einer Pfosten-Riegel-Konstruktion, wobei die Brandschutzeinlage (2) einen Mittelabschnitt und zwei einander gegenüberliegende Schenkelabschnitte aufweist und ausgebildet ist, durch Wärmeeinwirkung zumindest teil- oder bereichsweise aufzuschäumen, wobei der Mittelabschnitt der Brandschutzeinlage (2) eine an eine Größe und Formgebung eines Schraubnutbereichs des Pfostens angepasste Größe und Formgebung aufweist.

## Beschreibung

Die vorliegende Erfindung betrifft allgemein eine Konstruktionsanordnung für Gebäude oder Schrägdächer, mit mindestens einem Pfosten, mit mindestens einem Riegel und mit von diesen eingerahmten Flächentragelementen, die zwischen den innenseitigen Pfostenprofilen und Riegelprofilen und den mit diesen verbundenen, wetterseitigen Pfostendruckprofilen und Riegeldruckprofilen eingespannt sind, wobei die Pfostendruckprofile und die Riegeldruckprofile die Flächentragelemente mit ihren Seitenlängskanten und daran angeordneten, nach innen stehenden Dichtleisten beaufschlagen und im Bereich eines Stoßes zwischen einem Riegel und einer Seite des Pfostens eine den Stoß zwischen dem Riegelprofil und dem Pfostenprofil einerseits und dem Zwischenraum zwischen den riegelseitigen Seitenkanten der Flächenelemente auf deren druckprofilseitige Außenfläche andererseits überdeckende, von den Riegeldruckprofilen bzw. dem Pfostendruckprofil beaufschlagte Dichtungsanordnung angeordnet ist.

Eine derartige Konstruktionsanordnung ist beispielsweise aus der DE 34 195 38 A1 bekannt. Dieser Stand der Technik beschreibt eine Fassade oder ein Dach in einer Metall-Glas-Ausführung, bestehend aus einem Metallrahmenwerk, dessen Rahmenfelder mit Glasscheiben versehen sind, wobei das Metallrahmenwerk an der Gebäudeseite sich aus Hauptprofilen und aus quer dazu sich erstreckenden Sprossenprofilen und an der Außenseite aus die Scheibenränder abdeckenden, mit den Hauptprofilen oder den Sprossenprofilen verschraubten Deckprofilen zusammensetzt, wobei die Hauptprofile, die Sprossenprofile und die Deckprofile Verankerungsnuten für an den Scheibenrändern sich abstützenden Dichtungsleisten aufweisen.

Insbesondere betrifft die Erfindung eine Konstruktionsanordnung der zuvor genannten Art, insbesondere Fassade oder ein Lichtdach, in Brandschutzausführung.

Gemäß einem Aspekt der Erfindung betrifft diese eine Brandschutzeinlage bzw. einen Isolator für eine aus Profilen bestehende Pfosten/Riegel-Fassadenkonstruktion mit eingefassten Flächenelementen, insbesondere Glasscheiben, vorzugsweise Brandschutzglasscheiben, welche dichtend an den Profilen der Riegel bzw. Pfosten der Pfosten/Riegel-Fassadenkonstruktion anlegbar sind. Dabei ist die Dämmleiste bzw. der Isolator in einem zwischen einem als Festlager dienenden ersten Profil und einem als Loslager dienenden zweiten Profil gebildeten Spaltraum vorgesehen.

Aus dem Fassadenbau ist bekannt, Pfosten/Riegel-Konstruktionen einzusetzen. Diese bestehen in der Regel aus einem Metallrahmenwerk, dessen Rahmenfelder mit Glasscheiben oder anderen Füllungs- oder Flächenelementen, wie insbesondere Ausfachungen, versehen sind. Das Metallrahmenwerk setzt sich an der Gebäudeseite aus Hauptprofilen (Pfosten) und aus quer, aber auch schräg dazu erstreckenden Pfostenprofilen (Riegeln) und einer Außenseite aus die Scheibenränder abdeckenden, mit den Hauptprofilen oder den Pfostenprofilen verschraubten Deckprofilen zusammen.

Weiterhin sind insbesondere in den zwischen den Glasscheiben sich bildenden Spalträumen Isolatoren bzw. Dämmleisten vorgesehen, die aus einem nicht-metallischen Material bestehen, um somit Wärmebrücken von außen nach innen zu verbinden.

Beispielsweise betrifft die Druckschrift EP 0 702 114 A eine derartige Konstruktion, bei der zwischen den an einem Pfosten anliegenden, einen Spaltraum bildenden Glasscheiben ein Isolator bzw. Dämmkörper an dem Pfosten befestigt ist.

Von außen her ist an dem Isolator eine den Spaltraum abdeckende Druckleiste befestigt, die auf den Flächenelementen aufliegt und die unter Zwischenschaltung einer Dichtung aus Kunststoff auf den Flächenelementen aufliegt.

Eine ähnliche Fassadenkonstruktion ist auch aus der Druckschrift EP 1 452 657 A bekannt, bei der ein die Dichtung bildender Dämmblock mit einen seitlichen Freiraum verkleinernden Lippen aus Kunststoff vorgesehen ist.

Der vorliegenden Erfindung liegt die Aufgabe zu Grunde, eine Fassade oder ein Lichtdach anzugeben, bei welcher auch im Brandfall die durch den Brand entstehende Hitze unter Berücksichtigung bestimmter Kriterien nicht zur brandabgewandten Seite dringen kann, wobei die Pfosten/Riegel-Fassadenkonstruktion der Hitze zumindest über einen längeren Zeitraum standhält.

Insbesondere soll eine Lösung angegeben werden, mit welcher die Widerstandsfähigkeit gegenüber Brandeinwirkung eines Rahmenwerks aus Metallprofilen in einer leicht zu realisierenden aber dennoch effektiven Weise optimiert werden kann.

Da der zur Verfügung stehende Innenraum der bei einer Pfosten/Riegel-Konstruktion zum Einsatz kommenden Hohlprofile in der Regel begrenzt ist, ist nicht ohne weiteres eine Widerstandsfähigkeit der Hohlprofile gegenüber Brandeinwirkung beliebig steigerbar. Allerdings ist für bestimmte Anforderungen die erreichbare Widerstandsfähigkeit gegenüber Brandeinwirkung bei Pfosten/Riegel-Fassadenkonstruktionen zu gering.

Somit liegt der Erfindung insbesondere die Aufgabe zu Grunde, eine Profilrahmen-Konstruktion, insbesondere eine Pfosten/Riegel-Konstruktion, in Brandschutzausführung anzugeben, die bei gleichem Bauraum eine höhere Widerstandsfähigkeit gegenüber Brandeinwirkung als aus dem Stand der Technik bekannte Maßnahmen aufweist.

Diese Aufgabe wird insbesondere durch den Gegenstand des unabhängigen Patentanspruchs 1 gelöst.

Demgemäß betrifft die Erfindung insbesondere eine Brandschutzeinlage für den Montagestoß im Trennungsbereich von zwei aneinandergrenzenden Pfosten einer Pfosten/Riegel-Konstruktion, wobei die Brandschutzeinlage einen Mittelabschnitt und zwei einander gegenüberliegende Schenkelabschnitte aufweist und ausgebildet ist, durch Wärmeeinwirkung zumindest teil- oder bereichsweise aufzuschäumen. Dabei weist der Mittelabschnitt der Brandschutzeinlage eine an eine Größe und Formgebung eines Schraubnutbereichs des Pfostens angepasste Größe und Formgebung auf.

Insbesondere sind die Größe und Formgebung des Mittelabschnitts der Brandschutzeinlage so gewählt, dass in einem montierten Zustand der Brandschutzeinlage der Schraubnutbereich des Pfostens zumindest teilweise und vorzugsweise vollständig abgedeckt wird.

Die beiden einander gegenüberliegenden Schenkelabschnitte der Brandschutzeinlage weisen vorzugsweise jeweils eine an eine Größe und Formgebung eines Nutbereichs zur Aufnahme einer Dichtleiste des Pfostens angepasste Größe und Formgebung auf.

Insbesondere ist gemäß Realisierungen der erfindungsgemäßen Brandschutzeinlage vorgesehen, dass diese in einer Draufsicht auf die Brandschutzeinlage gesehen einen zumindest im Wesentlichen T-förmigen Grundkörper aufweist, wobei der T-förmige Grundkörper einen ersten sich in einer ersten Richtung erstreckenden Armbereich und einen sich senkrecht zum ersten Armbereich erstreckenden zweiten Armbereich aufweist, der in einem mittigen Bereich des ersten Armbereichs mit dem ersten Armbereich insbesondere integral verbunden ist.

Die Brandschutzeinlage bzw. der Grundkörper, insbesondere der zumindest im Wesentlichen T-förmige Grundkörper der Brandschutzeinlage weist eine relativ geringe Dicke auf. Insbesondere weist der Grundkörper eine Dicke zwischen 1,0 mm bis 3,0 mm und vorzugsweise etwa 2,0 mm auf.

Der erste Armbereich der Brandschutzeinlage kann mindestens einen im Hinblick auf die erste Richtung vorspringenden Bereich aufweisen. Alternativ oder zusätzlich hierzu kann der erste Armbereich der Brandschutzeinlage mindestens einen im Hinblick auf die erste Richtung zurückspringenden Bereich aufweist.

Auf diese Weise ist die Brandschutzeinlage optimal an die Formgebung eines Stoßbereichs zwischen zwei einander angrenzenden Pfostenabschnitte der Pfosten/Riegel-Konstruktion anpassbar. Dabei bildet ein erster Pfostenabschnitt ein Festlager aus, wobei der an dem ersten Pfostenabschnitt angrenzende zweite Pfostenabschnitt ein Loslager aufweist. In dem Stoßbereich zwischen dem ersten Pfostenabschnitt und dem zweiten Pfostenabschnitt ist die erfindungsgemäße Brandschutzeinlage vorzugsweise auch nachträglich eingesetzt. Aufgrund der nur geringen Dicke der Brandschutzeinlage von insbesondere etwa 2,0 mm kann auch eine existierende Pfosten/Riegel-Konstruktion nachträglich mit der Brandschutzeinlage versehen werden, um so die Widerstandsfähigkeit im Brandfall und insbesondere in einer effektiven Weise die Verlängerung der Standzeit der als Hohlprofil ausgeführten Pfostenabschnitte zu erzielen.

Gemäß Realisierungen der erfindungsgemäßen Brandschutzeinlage weist die Brandschutzeinlage ein aus einem durch Wärmeeinwirkung sich aufschäumendes Brandschutzmaterial auf.

Alternativ hierzu kann die Brandschutzeinlage auch aus einem durch Wärmeeinwirkung sich aufschäumenden Brandschutzmaterial bestehen.

Bei dem aus einem durch Wärmeeinwirkung sich aufschäumenden Brandschutzmaterial der Brandschutzeinlage handelt es sich insbesondere um ein intumeszierendes Material, welches bei einer Temperaturentwicklung von mindestens 120°C und vorzugsweise bei einer Temperaturentwicklung von mindestens 140°C derart anspricht und expandiert, dass der Spaltraum zwischen zwei aneinander angrenzenden Pfostenabschnitten der Pfosten/Riegel-Konstruktion selbsttätig dichtend und vorzugsweise vollständig verfüllt wird.

Vorzugsweise sollte das intumeszierende Material der Brandschutzeinlage eine Standfestigkeit bis zu einer Temperatur von etwa 1000°C aufweisen.

Grundsätzlich ist es aber auch denkbar, dass die Brandschutzeinlage einen Grundkörper aufweist, welcher zumindest teil- oder bereichsweise mit einer dämmschichtbildenden Brandschutzbeschichtung beschichtet ist.

Insbesondere kann somit der Grundkörper der Brandschutzeinlage zumindest teil- oder bereichsweise mit einer entsprechenden dämmschichtbildenden Brandschutzbeschichtung versehen und insbesondere beschichtet sein.

Bei der dämmschichtbildenden Brandschutzbeschichtung handelt es sich insbesondere um eine Brandschutzbeschichtung auf Basis von im Brandfall schaumbildenden und kohlenstoffbildenden Substanzen, filmbildenden Bindemitteln, Treibmitteln und üblichen Hilfs- und Zusatzstoffen. Derartige dämmschichtbildende Brandschutzbeschichtungen, die auch als Intumeszenz-Beschichtungen bezeichnet werden, zeichnen sich dadurch aus, dass sie im Brandfall unter entsprechender Temperatureinwirkung aufschäumen und durch dieses Aufschäumen der Brandschutzbeschichtung der Wärmedurchtritt auf die Komponente der Pfosten/Riegel-Konstruktion verhindert oder zumindest behindert wird.

Insbesondere handelt es sich bei der dämmschichtbildenden Brandschutzbeschichtung der zuletzt genannten Ausführungsvarianten der Brandschutzeinlage um eine Brandschutzbeschichtung, mit welcher mit möglichst geringen Auftragsmengen möglichst lange Feuerwiderstandszeiten erreicht werden können.

Um dies zu erreichen, ist es denkbar, die spezifische Dichte des getrockneten Films der Brandschutzbeschichtung zu reduzieren. Da dies unter Umständen mit einer Reduzierung der Brandschutzleistung einhergeht, ist es daher bevorzugt, eine Brandschutzbeschichtung zu verwenden, deren Reaktionsstart bereits unterhalb von 180° stattfindet.

Denkbar in diesem Zusammenhang ist es beispielsweise, dass die dämmschichtbildende Brandschutzbeschichtung eine Flammschutzmischung enthält, welche ein Phosphor-Stickstoff-Flammschutzmittel und ein Phosphinsäuresalz und/oder ein Difosfinsäuresalz und/oder deren Polymere enthält.

Bei den Phosphor/Stickstoff-Flammschutzmitteln kann es sich insbesondere um Ammoniumhydrogenphosphat, Ammoniumdihydrogenphosphat und/oder Ammoniumpolyphosphat handeln.

Selbstverständlich kommen jedoch auch andere Kompositionen für die dämmschichtbildende Brandschutzbeschichtung in Frage, wie etwa eine Mehrkomponenten-Epoxidharz-Beschichtungsmasse mit einer ersten Komponente, die mindestens ein Epoxidharz enthält, einer Härtekomponente, die mindestens einen Härter für das Epoxidharz enthält, und einer Intumeszenz-Komponente, die mindestens einen Säurebestandteil, mindestens eine Kohlenstoffquelle und mindestens einen Gasbildner enthält.

Bei einer solchen intumeszierenden Mehrkomponenten-Epoxidharz-Beschichtungsmasse bietet es sich an, dass die das Epoxidharz enthaltende Komponente und die Härterkomponente reaktionsinhibierend getrennt voneinander vorliegen und erst beim Vermischen unter Polymerisation reagieren.

Gemäß einer weiteren Ausführungsvariante der erfindungsgemäßen Brandschutzeinlage ist vorgesehen, dass der Grundkörper der Brandschutzeinlage mindestens eine Einlage aus einem durch Wärmeeinwirkung sich aufschäumenden Brandschutzmaterial aufweist. An Stelle einer Einlage aus einem durch Wärmeeinwirkung sich aufschäumenden Brandschutzmaterial kann auch ein Brandschutzeinsatz aus einem wärmebindenden, hydrophilen Adsorber mit hohem Wasseranteil verwendet werden.

Die mit der erfindungsgemäßen Lösung erzielbaren Vorteile liegen auf der Hand: indem in dem Stoßbereich zwischen zwei einander angrenzenden Pfostenabschnitte einer Pfosten/Riegel-Konstruktion eine entsprechende Brandschutzeinlage vorgesehen ist, kann in einem Brandfall ein Zerfall der Konstruktion relativ lange hinausgezögert werden, da die Brandschutzeinlage unter Hitzeeinwirkung aufschäumt und als Hitzeschild den Auflösungsprozess der Konstruktion im Brandfall verzögert.

Selbstverständlich ist es aber auch denkbar, dass der Grundkörper der Brandschutzeinlage beispielsweise durch Sprühbeschichtung, durch Tauchbeschichtung oder durch Streichen mit einer dämmschichtbildenden Brandschutzbeschichtung versehen ist.

Diese Ausführungsvariante hat den Vorteil, dass der Grundkörper der Brandschutzeinlage mit einem äußerst geringen Baumaß versehen werden kann.

Die Erfindung betrifft ferner einen Pfosten einer Pfosten/Riegel-Konstruktion, wobei der Pfosten einen Schraubnutbereich aufweist, von welchem eine Dämmleiste aufnehmbar ist, und wobei der Pfosten eine Brandschutzeinlage der zuvor genannten erfindungsgemäßen Art aufweist.

Nachfolgend wird die Erfindung unter Bezugnahme auf die beiliegenden Zeichnungen näher beschrieben.

Es zeigen:
- FIG. 1: schematisch und in einer isometrischen Explosionsansicht der Stoßbereich eines Pfostenprofils einer Profilrahmen-Konstruktion mit einer exemplarischen Ausführungsform der erfindungsgemäßen Brandschutzeinlage;
- FIG. 2: schematisch und in einer isometrischen Explosionsansicht der Stoßbereich eines weiteren Pfostenprofils einer Profilrahmen-Konstruktion mit einer weiteren exemplarischen Ausführungsform der erfindungsgemäßen Brandschutzeinlage; und
- FIG. 3: schematisch und jeweils in einer Draufsicht exemplarische Ausführungsformen der erfindungsgemäßen Brandschutzeinlage.

In FIG. 1 und FIG. 2 ist jeweils in einer isometrischen Explosionsansicht der Stoßbereich eines Pfostenprofils einer Profilrahmen-Konstruktion gezeigt. Die dort gezeigten Pfostenprofile sind beispielsweise Bestandteil von aus Pfosten- und Riegelprofilen zusammengesetzten Fassadenkonstruktionen.

In dem Stoßbereich des Pfostenprofils liegt ein als Loslager ausgeführtes Pfostenprofilstück (in FIG. 1 und FIG. 2 nicht gezeigt) stirnseitig auf einem als Festlager ausgeführten Pfostenprofilstück 1 auf und ist dort mit dem als Festlager dienenden Pfostenprofilstück 1 verbunden. Das als Loslager dienende Pfostenprofil wird üblicherweise auch als Aufsatzprofil bezeichnet. Das Pfostenprofil weist Nuten zur Aufnahme von Dichtungen oder Dichtleisten 3 auf sowie ein Pfostendruckprofil.

Das Pfostenprofil besteht aus zwei in vertikaler Richtung aneinander gesetzten Pfostenprofilstücken, wobei in FIG. 1 und FIG. 2 jeweils nur ein Pfostenprofilstück, nämlich das als Festlager ausgeführte Pfostenprofilstück 1, gezeigt ist.

Im Profilstoß zwischen den beiden benachbarten Pfostenprofilstücken ist eine zusammenhängende, mattenförmige Brandschutzeinlage 2 sandwichartig eingelegt.

Die Brandschutzeinlage 2 weist eine Dicke von vorzugsweise 1,0 mm bis 10,0 mm und insbesondere von etwa 2,0 mm bis 4,0 mm auf und weist in einer Draufsicht gesehen einen im Wesentlichen T-förmigen Grundkörper auf, wie es insbesondere auch den Darstellungen in FIG. 3 entnommen werden kann.

Im Einzelnen weist die Brandschutzeinlage 2 einen Mittelabschnitt 6 und zwei einander gegenüberliegende Schenkelabschnitte 9 auf und ist ausgebildet, durch Wärmeeinwirkung zumindest teil- oder bereichsweise aufzuschäumen, wobei insbesondere der Mittelabschnitt 6 der Brandschutzeinlage 2 eine an eine Größe und Formgebung eines Schraubnutbereichs des Pfostens angepasste Größe und Formgebung aufweist.

Die Größe und Formgebung des Mittelabschnitts 6 der Brandschutzeinlage 2 sind so gewählt, dass in einem montierten Zustand der Brandschutzeinlage 2 der Schraubnutbereich des Pfostens zumindest teilweise und vorzugsweise vollständig abgedeckt wird.

Andererseits weisen die beiden einander gegenüberliegenden Schenkelabschnitte 9 der Brandschutzeinlage 2 jeweils eine an eine Größe und Formgebung eines Nutbereichs zur Aufnahme einer Dichtleiste 3 des Pfostens angepasste Größe und Formgebung auf.

Die Brandschutzeinlage 2 besteht aus einem durch Wärmeeinwirkung sich aufschäumenden Brandschutzmaterial.

Alternativ hierzu ist es aber auch denkbar, dass die Brandschutzeinlage 2 zumindest teil- oder bereichsweise mit einer dämmschichtbildenden Brandschutzbeschichtung beschichtet ist.

Wie es insbesondere den Darstellungen in FIG. 3 entnommen werden kann, weist die Brandschutzeinlage 2 einen zumindest im Wesentlichen T-förmigen Grundkörper auf, wobei der zumindest im Wesentlichen T-förmige Grundkörper einen ersten sich in einer ersten Richtung erstreckenden Armbereich 9 und einen zweiten sich senkrecht zu dem ersten Armbereich erstreckenden Armbereich 6 aufweist, der in einem mittigen Bereich des ersten Armbereichs 9 mit dem ersten Armbereich 9 insbesondere integral verbunden ist.

Dabei kann der erste Armbereich 9 der Brandschutzeinlage 2 mindestens einen im Hinblick auf die erste Richtung vorspringenden Bereich 7 und/oder mindestens einen im Hinblick auf die erste Richtung rückspringenden Bereich 8 aufweisen. Insgesamt ist im Hinblick auf den zweiten Armbereich 6 der Brandschutzeinlage 2 der erste Armbereich 9 spiegelsymmetrisch ausgeführt.

Die Erfindung ist nicht auf die in den Zeichnungen gezeigten Ausführungsformen beschränkt, sondern ergibt sich aus einer Zusammenschau sämtlicher hierin offenbarter Merkmale.

Insbesondere betrifft die Erfindung ein aus mindestens zwei in vertikaler Richtung aneinander gesetzten Pfostenprofilstücken zusammengesetztes Pfostenprofil, wobei im Profilstoß zwischen zwei benachbarten Pfostenprofilstücken eine zusammenhängende, mattenförmige Brandschutzeinlage 2 sandwichartig einliegt. Bei dieser Brandschutzeinlage 2 kann es sich auch um eine Dichtung handeln, die mit einer entsprechenden dämmschichtbildenden Brandschutzbeschichtung beschichtet ist.

### Bezugszeichenliste

- 1: Pfostenprofilstück
- 2: Brandschutzeinlage
- 3: Dichtleiste
- 6: zweiter Armbereich der Brandschutzeinlage
- 7: vorspringender Bereich
- 8: rückspringender Bereich
- 9: erster Armbereich der Brandschutzeinlage

## Patentansprüche

1. Brandschutzeinlage (2) für den Montagestoß im Trennungsbereich von zwei aneinandergrenzenden Pfosten einer Pfosten-Riegel-Konstruktion, wobei die Brandschutzeinlage (2) einen Mittelabschnitt und zwei einander gegenüberliegende Schenkelabschnitte aufweist und ausgebildet ist, durch Wärmeeinwirkung zumindest teil- oder bereichsweise aufzuschäumen, wobei der Mittelabschnitt der Brandschutzeinlage (2) eine an eine Größe und Formgebung eines Schraubnutbereichs des Pfostens angepasste Größe und Formgebung aufweist.

2. Brandschutzeinlage (2) nach Anspruch 1,
wobei die Größe und Formgebung des Mittelabschnitts der Brandschutzeinlage (2) so gewählt sind, dass in einem montierten Zustand der Brandschutzeinlage (2) der Schraubnutbereich des Pfostens zumindest teilweise und vorzugsweise vollständig abgedeckt wird.

3. Brandschutzeinlage (2) nach Anspruch 1 oder 2,
wobei die beiden einander gegenüberliegenden Schenkelabschnitte der Brandschutzeinlage (2) jeweils eine an eine Größe und Formgebung eines Nutbereichs zur Aufnahme einer Dichtleiste des Pfostens angepasste Größe und Formgebung aufweisen.

4. Brandschutzeinlage (2) nach einem der Ansprüche 1 bis 3,
wobei die Brandschutzeinlage (2) aus einem durch Wärmeeinwirkung sich aufschäumenden Brandschutzmaterial besteht.

5. Brandschutzeinlage (2) nach einem der Ansprüche 1 bis 3,
wobei die Brandschutzeinlage (2) zumindest teil- oder bereichsweise mit einer dämmschichtbildenden Brandschutzbeschichtung beschichtet ist.

6. Brandschutzeinlage (2) nach einem der Ansprüche 1 bis 5,
wobei - in einer Draufsicht auf die Brandschutzeinlage (2) gesehen - die Brandschutzeinlage (2) einen zumindest im Wesentlichen T-förmigen Grundkörper aufweist, wobei der zumindest im Wesentlichen T-förmige Grundkörper einen ersten sich in einer ersten Richtung erstreckenden Armbereich (9) und einen zweiten sich senkrecht zu dem ersten Armbereich (9) erstreckenden Armbereich (6) aufweist, der in einem mittigen Bereich des ersten Armbereichs (9) mit dem ersten Armbereich (9) insbesondere integral verbunden ist.

7. Brandschutzeinlage (2) nach Anspruch 6,
wobei der erste Armbereich (9) der Brandschutzeinlage (2) mindestens einen im Hinblick auf die erste Richtung vorspringenden Bereich (7) aufweist.

8. Brandschutzeinlage (2) nach Anspruch 6 oder 7,
wobei der erste Armbereich (9) der Brandschutzeinlage (2) mindestens einen im Hinblick auf die erste Richtung rückspringenden Bereich (8) aufweist.

9. Brandschutzeinlage (2) nach einem der Ansprüche 6 bis 8,
wobei im Hinblick auf den zweiten Armbereich (6) der Brandschutzeinlage (2) der erste Armbereich (9) spiegelsymmetrisch ausgeführt ist.

10. Pfosten einer Pfosten-Riegel-Konstruktion, wobei der Pfosten einen Schraubnutbereich aufweist, von welchem eine Dämmleiste aufnehmbar ist, und wobei der Pfosten eine Brandschutzeinlage (2) nach einem der Ansprüche 1 bis 9 aufweist.
